# EUROPÄISCHE PATENTSCHRIFT

(11) **EP 1 404 602 B1**
(45) Veröffentlichungstag und Bekanntmachung des Hinweises auf die Patenterteilung: **07.06.2006**
(21) Anmeldenummer: 02753896.6
(22) Anmeldetag: 05.07.2002
(51) Int. Cl.: B65H 37/00

(54) **HANDGERÄT ZUM ÜBERTRAGEN EINES FILMSTREIFENS**
TOOL FOR TRANSFERRING A FILM
OUTIL DESTINE AU TRANSFERT D'UNE PELLICULE

(30) Priorität: 06.07.2001 AT 10562001
(43) Veröffentlichungstag der Anmeldung: 07.04.2004
(73) Patentinhaber: Kores Holding Zug AG, 6302 Zug (CH)
(72) Erfinder: KORESKA, Peter, A-1190 Wien (AT)
(74) Vertreter: Sonn & Partner Patentanwälte
(86) Internationale Anmeldenummer: PCT/AT2002/000196
(87) Internationale Veröffentlichungsnummer: WO 2003/011729

(56) Entgegenhaltungen:
- US-A- 5 281 298
- PATENT ABSTRACTS OF JAPAN vol. 1998, no. 14, 31. Dezember 1998 (1998-12-31) -& JP 10 236081 A (FUJICOPIAN CO LTD), 8. September 1998 (1998-09-08)
- PATENT ABSTRACTS OF JAPAN vol. 1998, no. 12, 31. Oktober 1998 (1998-10-31) -& JP 10 181289 A (FUJICOPIAN CO LTD), 7. Juli 1998 (1998-07-07)

## Beschreibung

Die Erfindung betrifft ein Handgerät zum Übertragen eines Filmstreifens von einem Band auf ein Substrat, mit einem Gehäuse, aus dem ein Filmstreifen-Transferteil nach außen vorsteht und in dem eine Filmstreifen-Vorratsspule, von der das Band zum Übertragen des Filmstreifens über den Transferteil gezogen wird, sowie eine zur Vorratsspule koaxiale Aufwickelspule drehbar gelagert sind und zur Drehmoment-Übertragung von der Vorratsspule zur Aufwickelspule eine Rutschkupplung vorgesehen ist, wobei auf der Aufwickelspule das leere Band nach Übertragen des Filmstreifens am Transferteil aufgewickelt wird. Ein solches Handgerät, das eine koaxiale Spulenanordnung aufweist, ist beispielsweise aus der WO 97/46475 A bekannt.

Ein Handgerät zum Übertragen eines Klebstofffilms von einem Trägerband auf ein Substrat ist aus DE 196 05 811 C1 bekannt; vergleichbare Handgeräte werden zum Übertragen eines Korrekturmaterial-Filmstreifens auf ein Papier-Substrat verwendet, um auf diesem Teile, wie Zeichen oder Linien, abzudecken. Beispiele für solche Handgeräte, die auch "Korrekturroller" genannt werden, sind noch in der WO 99/37569 A sowie JP 10-236081 A (hier mit biaxialer Spulenanordnung) geoffenbart.

Beim Übertragen eines Filmstreifens auf ein Substrat mit Hilfe des Transferteils eines solchen Handgeräts ergibt sich das Problem, dass das Handgerät mit seinem Gehäuse exakt gehalten und geführt werden muss, wobei es leicht zu einem ungewollten Seitwärtskippen des Gehäuses kommt, was wiederum u.a. zu einem ungenügend festen Aufdrücken des Filmstreifens auf das Substrat führt. In der WO 99/37569 A und auch in der JP 10-236081 A wurde bereits eine Schwenklagerung des Transferteils im Gehäuse vorgeschlagen, wodurch der Transferteil immer plan auf dem Substrat gehalten werden kann; dies führt jedoch zu einer relativ aufwendigen Konstruktion, wobei es nichtsdestoweniger einzig und allein von der Übung der das Handgerät benützenden Person abhängt, wie gleichmäßig der beim Übertragen des Filmstreifens auf ein Substrat auf diesen Filmstreifen - durch den Transferteil - ausgeübte Druck ist. Dieser Nachteil trifft auch zu, wenn es sich bei dem zu übertragenden Filmstreifen um einen Klebstoff-Film handelt, der auf einem Trägerband vorliegt und von diesem mit Hilfe eines Transferteils auf das Substrat übertragen wird, vgl. außer der vorstehend genannten DE 196 05 811 C auch die DE 36 38 722 C. Im verminderten Maß gilt dies, wenn ein Filmstreifen ohne Trägerband vorliegt und als solcher, beispielsweise in Form eines Selbstklebestreifens, auf das Substrat übertragen wird, wie z.B. in DE 30 25 345 C geoffenbart ist, oder wenn Etiketten von einem Trägerband abgelöst und auf eine Unterlage übertragen werden, wie z.B. bei den Geräten gemäß US 5 806 713 A und US 6 029 849 A. Das in der DE 36 38 722 C gezeigte Handgerät (ähnlich auch die Handgeräte gemäß der US 3 839 127 A und der EP 104 989 A) hat im Übrigen einen beim Übertragen des Klebestreifens dem Substrat zugewandten Bodenbereich, mit dem es bei der Benützung auf das Substrat aufgelegt werden könnte, jedoch ist es dann schwierig, einen gesteuerten Druck auf den Transferteil und über diesen auf den Klebestreifen auszuüben, so dass der Klebestreifen schlecht auf dem Substrat haften würde. Andererseits sind bei den Geräten gemäß JP 10-236081 A, US 5 806 713 A und US 6 029 849 A an der Geräteunterseite Antriebsrollen vorgesehen, die zum reibschlüssigen Transportieren des Trägerbandes durch das Gerät vorgesehen sind. Diese Antriebsrollen müssen daher bei Verwendung der Geräte besonders auf das Substrat aufgedrückt werden, um sie beim Verschieben der Geräte drehend anzutreiben; dabei ist es ein Problem, gleichzeitig die Transferkante gleichmäßig auf das Substrat aufzudrücken, was bei einem dünnen Filmmaterial, wie insbesondere Korrekturmaterial, kritisch ist, da ein ungleichmä-βiges Aufdrücken sofort zu einem mangelhaften Bedecken des gewünschten Substratbereichs führt. Gemäß der JP 10-236081 A ist die Antriebsrolle bzw. deren Achse ferner mit dem Transferteil zu einer quer schwenkbaren Einheit verbunden.

Ein andersartiges Handgerät ist schließlich noch aus der JP 5-318989 A bekannt; dieses Gerät dient zum Übertragen von Zeichen von einem Band auf ein Substrat, wobei jeweils ein Bandabschnitt, mit Hilfe einer breiten Rolle aufgepresst, mit einer Klinge abgeschnitten und schließlich unter Zurücklassung der Zeichen vom Substrat händisch abgelöst wird. Das Gerät hat weiters am hinteren Gehäuseende zwei seitliche Laufrollen, die aber ein gleichmäßiges Übertragen der Bandabschnitte aufgrund ihrer Position erschweren.

Es ist nun Aufgabe der Erfindung, ein Handgerät der eingangs angegebenen Art vorzusehen, bei dem auf einfache Weise ein einheitliches, gleichmäßiges Andrücken des Filmstreifens auf das Substrat über die Streifenbreite erzielt wird, ohne dass eine Schwenklagerung des Transferteils notwendig ist, und bei dem auch der Druck auf den Transferteil beim Übertragen größerer Streifenlängen gut konstant gehalten werden kann, ohne dass hiefür eine besondere Übung seitens des Benützers notwendig ist.

Das erfindungsgemäße Handgerät der eingangs erwähnten Art ist dadurch gekennzeichnet, dass an der beim Übertragen des Filmstreifens auf das Substrat diesem Substrat zugewandten unteren Seite des Gehäuses außenseitig im Übergangsbereich zwischen einem den Transferteil aufnehmenden Gehäuseteil und einem die Spulen aufnehmenden Gehäuseteil zwei ein Gehäuse-festes Kipplager für das Gehäuse definierende, gesonderte Stützen beidseits der Gehäuse-Hauptmittenebene vorgesehen sind, die zusammen mit dem Transferteil ein Dreipunkt-Auflager auf dem Substrat ergeben. Bei dieser Ausbildung wird der vorstehenden Zielsetzung in vorteilhafter Weise entsprochen, und es wird durch das "Dreipunkt-Auflager" eine stabile, gleichmäßige Führung des Handgeräts beim Übertragen des Filmstreifens auf das Substrat, ohne unerwünschtes seitliches Kippen des Gehäuses im Bereich des Transferteiles, erzielt, wobei der Transferteil immer plan auf dem Substrat aufliegt, auch wenn er starr im Gehäuse angeordnet ist. Dabei müssen die Stützen selbstverständlich nicht exakt punktförmig ausgebildet sein, vielmehr können sie durch linienförmige, u.U. sogar flächenhafte Bereiche gebildet sein, die jedoch naturgemäß in einer Ebene liegen und nicht zu groß (zu breit) sein sollten, damit sie das "Dreipunkt-Auflager" ergeben können; überdies bilden diese Auflagebereiche der Stützen für das Gehäuse ein Kipplager mit einer Achse, um die das Gehäuse das als Handhabe bzw. Griffteil fungiert - zum Andrücken des Transferteils auf das Substrat gekippt werden kann; durch die dabei gegebene Hebellänge - entsprechend dem Abstand zwischen dem Transferteil, insbesondere dessen Transferkante im Falle eines keilförmigen Transferteils, und der ebenfalls noch vor jenem Bereich, wo das Gerät ergriffen wird, nämlich vor dem Spulenaufnahme-Gehäuseteil, gelegene Kippachse - kann die Druckausübung gut gesteuert werden.

Beim Übertragen des Filmstreifens auf das Substrat wird wie üblich das Handgerät über das Substrat bewegt, wobei es außer mit dem Transferteil auch mit den vom Gehäuse nach unten vorstehenden Stützen auf dem Substrat aufliegt. Um dabei die Bewegung über das Substrat nicht zu behindern, sollten die Stützen möglichst glatt über das Substrat bewegt werden können, und hierzu ist es von Vorteil, wenn die Stützen durch am Gehäuse angeformte, gegenüber dem Gehäuse verbreiterte Gleitflächen, insbesondere in Form von bogenförmigen Gleitkufen, gebildet sind. Dadurch, dass die Gleitflächen in Form von (in Geräte-Längsrichtung) bogenförmigen Gleitkufen ausgebildet sind, wird beim Kippen des Gehäuses um die Gleitflächen ein gut steuerbares Aufdrücken des Transferteils ermöglicht.

Andererseits wird das Bewegen des Handgeräts über das Substrat ebenso wie das genannte Kippen besonders begünstigt, wenn die Stützen durch am Gehäuse seitlich angebrachte Rollen gebildet sind. Dadurch wird bei der Benützung des Handgeräts nicht nur ein einfaches Abrollen auf dem Substrat ermöglicht, sondern es begünstigen solche Rollen im besonderen Maß auch ein "Kippen" des Gehäuses im Hinblick auf ein gleichmäßiges Andrücken des Transferteils auf das Substrat. Auch ist diese Ausbildung für eine gesteuerte Bewegungsführung beim Auftragen des Filmstreifens, etwa wenn eine Korrektur in der Richtung des Auftragens (d.h. eine Richtungsänderung) vorzunehmen ist, von besonderem Vorteil. Dabei ist es auch günstig, wenn die beiden Rollen auf eine durch das Gehäuse hindurchgehende Achse aufgesetzt sind. Ferner ist es hier für eine effiziente Konstruktion von Vorteil, wenn die Achse im Gehäuseinneren zugleich den Transferteil abstützt.

Andererseits ist es für eine einfache Ausbildung des Gehäuses auch vorteilhaft, wenn die beiden Rollen auf gesonderten seitlichen Achsen aufgesetzt sind.

Für die Montage der Rolle(n) ist es ferner günstig, wenn die Rollen im Schnappsitz auf der (jeweiligen) Achse angebracht sind, bzw. wenn die seitlichen Rollen in hinterschnittenen Gehäuseausnehmungen eingesetzt, z.B. eingeschnappt sind.

Im Hinblick auf eine besonders einfache, für eine Herstellung durch Spritzgießen gut geeignete Konstruktion des Gehäuses sowie der Stütze wird weiters besonders bevorzugt, wenn die Rollen auf einer an der Unterseite des Gehäuses gelagerten Achse angeordnet sind. Dabei kann für eine einfache Montage ferner vorgesehen werden, dass die Achse in an der Unterseite des Gehäuses vorgesehenen Lagerfortsätzen eingeschnappt ist. Auch ist es für die Herstellung ebenso wie für die Montage besonders günstig, wenn die Rollen mit der Achse einteilig, z.B. als Spritzgussteil, ausgebildet sind.

Die Erfindung ist mit besonderem Vorteil bei der Übertragung von Korrekturmaterial-Filmstreifen von einem Trägerband auf das Substrat verwendbar, da hier wegen des empfindlichen, leicht reißenden Materials eine besonders gleichmäßige Druckausübung von Bedeutung ist. Vorsorglich sei hierzu noch erwähnt, dass an sich die hierbei vorzusehenden Mechanismen mit Vorratsspule, Rutschkupplung und Aufwickelspule aus dem Stand der Technik, beispielsweise aus den eingangs genannten Schriften WO 97/46475 A und WO 99/37569 A, vielfach bekannt sind, so dass ein solcher Mechanismus mit Rutschkupplung, über die die Aufwickelspule von der Vorratsspule her derart angetrieben wird, dass das Band, das mit dem Filmstreifen zum Transferteil hin, durch dessen Aufdrücken auf das Substrat, abgezogen wird, unter Spannung gehalten und zur gleichzeitig von der Vorratsspule angetriebenen Aufwickelspule transportiert wird, hier nicht näher zu erläutern ist. Die Aufwickelspule hat dabei einen größeren Durchmesser als die Vorratsspule, so dass sie gegenüber der Vorratsspule durchrutschen muss, wobei das Durchrutsch-Drehmoment in Entsprechung zur Spannung des Bandes, ohne dass dieses reißen kann, gewählt wird. Dabei sind Vorratsspule und Aufwickelspule koaxial zueinander angeordnet.

Die Erfindung wird nachstehend anhand von bevorzugten Ausführungsbeispielen, auf die sie jedoch nicht beschränkt sein soll, und unter Bezugnahme auf die Zeichnung noch weiter erläutert. In dieser zeigen im Einzelnen:
Fig. 1 schaubildlich ein Handgerät zum Übertragen eines Filmstreifens auf ein Substrat mit einer Stütze in Form von zwei Rollen;
Fig. 2 eine Seitenansicht dieses Handgeräts;
Fig. 3 eine Vorderansicht dieses Handgeräts;
Fig. 4 eine Rückansicht dieses Handgeräts;
die Fig. 5 und 6 schaubildliche Ansichten des vorderen, unteren Bereichs dieses Handgeräts im Bereich der Stütze, wobei in Fig. 5 das Handgerät ohne Rollen und in Fig. 6 mit Rollen dargestellt ist;
Fig. 7 eine Unterseite eines gegenüber den Fig. 1 bis 6 etwas modifizierten Handgeräts;
Fig. 8 einen Teilschnitt durch den Bereich der Stütze dieses Handgeräts, gemäß der Linie VIII-VIII in Fig. 7;
Fig. 9 eine Seitenansicht eines weiteren Handgeräts, mit Gleitkufen als Stütze;
Fig. 10 einen Querschnitt durch den unteren Teil dieses Handgeräts im Bereich der Gleitkufen, gemäß der Linie X-X in Fig. 9;
die Fig. 11 und 12 in zur Fig. 10 vergleichbaren Schnittansichten des unteren Gehäusebereichs zwei weitere Ausführungsformen für die Stütze, und zwar in Form von zwei auf eine einzige durchgehende Achse aufgesteckten Rollen (Fig. 11) bzw. in Form von zwei einteilig mit einer an der Gehäuseunterseite drehbar gelagerten Achse ausgeführten Rollen (Fig. 12);
Fig. 13 eine Ansicht gemäß der Linie XIII-XIII in Fig. 12; und
Fig. 14 eine Ansicht gemäß Pfeil XIV in Fig. 12.

Das in Fig. 1 bis 6 gezeigte Handgerät 1 weist ein handgerecht geformtes und als Handhabe dienendes Gehäuse 2 auf, welches üblicherweise aus zwei schalenförmigen Gehäusehälften (in Fig. 1 bis 6 nicht gezeigt, vgl. aber Fig. 13 bzw. WO 97/46475 A) besteht und in einem schmäleren, vorderen, keilförmigen Gehäuseteil 3 einen zungenförmigen Transferteil 4 aufweist, der in herkömmlicher Weise durch eine nicht näher gezeigte Öffnung aus dem Inneren des Gehäuses 1 in dessen vorderem Gehäuseteil 3 nach außen vorsteht. Dieser Transferteil 4 hat eine vordere Transferkante 5, und über diese Transferkante 5 läuft ein Band 6, welches von einer im Inneren des Gehäuses 2 enthaltenen Vorratsspule 7 (vgl. außer Fig. 2 und 4 auch Fig. 9) abgewickelt wird. Die Vorratsspule 7 wird beim Abziehen des Bandes 6 gedreht und treibt über eine in Fig. 10 nur ganz schematisch veranschaulichte Rutschkupplung 8 eine Aufwickelspule 9 an, die einen größeren Durchmesser als die Vorratsspule 7 aufweist, und auf der das leere Trägerband 6 nach Übertragung des ursprünglich auf ihm vorhandenen Filmstreifens, z.B. aus einem weißen Beschichtungs- oder Korrekturmaterial, auf ein Substrat 10 (s. z.B. Fig. 2) aufgewickelt wird.

In Fig. 2 ist ein bereits auf das Substrat 10 übertragene Korrekturmaterial-Filmstreifen 11 schematisch veranschaulicht. Die Vorratsspule 7 und die Aufwickelspule 9 sind wie an sich bekannt koaxial zueinander angeordnet (vgl. auch Fig. 10).

Gemäß Fig. 2 wird das Handgerät 1 nach rechts, in Richtung des Pfeils 12, bewegt, wenn der Filmstreifen 11 auf das Substrat 10 aufgebracht wird. Um bei dieser Bewegung das Ausüben eines gleichmäßigen, gut gesteuerten Drucks auf den Transferteil 4 bzw. dessen Transferkante 5 zwecks Ablösen des Filmstreifens 11 vom Band 6 und seine vollständige, qualitativ einwandfreie Übertragung auf das Substrat 10 zu erzielen, wobei überdies auch ein verstärkter Druck durch eine Hebelwirkung erzielt werden soll, sind beim vorliegenden Handgerät 1 im Abstand vom Transferteil 4 an der Unterseite 13 des Handgeräts 1 - also an jener Seite, die bei der Benützung gemäß Fig. 2 dem Substrat 10 zugewandt ist - Stützen 14 vorgesehen, mit denen das Handgerät 1 auf dem Substrat 10 zusätzlich abgestützt wird. In der Ausführungsform gemäß den Fig. 1 bis 6 sind diese Stützen 14 durch zwei beidseits der Haupt-Mittenebene 15 (s. Fig. 3 und 4) angeordnete Rollen 16, 17 gebildet. Diese beiden Rollen 16, 17 rollen beim Übertragen des Filmstreifens 11 auf dem Substrat 10 ab, wobei ihre Berührungsbereiche 16', 17' auf dem Substrat 10 zusammen mit dem Transferteil 4 bzw. mit dessen Transfer-Kante 5 eine Art Dreipunkt-Auflager auf dem Substrat 10 definieren, wie dies auch schematisch in der Untersicht in Fig. 7 bei einer etwas modifizierten Ausführungsform, jedoch mit ähnlichen linienförmigen Berührungsbereichen 16', 17', und mit der Transferkante 5 insgesamt bei 18 veranschaulicht ist. Aus der Darstellung in Fig. 2 ist weiters gut erkennbar, dass dann, wenn das Handgerät 1 mit seinem Gehäuse 2 um die Rollen 16, 17 nach links, d.h. im Gegenuhrzeigersinn, gemäß Pfeil 19, gekippt wird, der Druck auf den Transferteil 4 erhöht wird, wobei durch die Hebelwirkung entsprechend dem Hebel mit dem Abstand zwischen den Rollen 16, 17 und dem Transferteil 4 ein gleichmäßiger, verstärkter, gut steuerbarer Druck ausgeübt werden kann. Hierzu ist auch von Bedeutung, dass sowohl die Transferkante 5 als auch die Stützen 14, d.h. die Rollen 16, 17, im Wesentlichen vor jenem Gehäuseteil 3' angeordnet sind, der bei der Handhabung des Gerätes mit der Hand ergriffen wird, nämlich jener (Haupt-)Gehäuseteil 3', in dem die Spulen 7, 9 untergebracht sind. Wie z.B. aus Fig. 1 und 2 ersichtlich ist, sind die Stützen 14 im Übergangsbereich 3" zwischen dem vorderen Gehäuseteil 3 (mit dem Transferteil 4) und dem Spulenaufnahme-Gehäuseteil 3' angeordnet.

Aus den Fig. 5 und 6 ist ersichtlich, dass zur Anbringung der Rollen 16, 17 an der Unterseite 14 des Gehäuses 2 ein Lagerteil 20 angeformt ist. Dieser Lagerteil 20 hat gemäß Fig. 5 an jeder Seite eine einstückige Achse 21 (in Fig. 5 ist nur eine ersichtlich), und auf diesen Achsen 21 sind die beiden Rollen 16, 17 gemäß Fig. 6 in einem Schnappsitz (nicht näher veranschaulicht) aufgesteckt.

Der Transferteil 4 kann aufgrund des beschriebenen Dreipunkt-Auflagers 18 problemlos starr im Gehäuse 2 angebracht sein, wobei nichtsdestoweniger ein planes Aufdrücken auf das Substrat 10 auch von Ungeübten erreicht werden kann.

Gemäß Fig. 7 und 8 sind die Stützen 14 durch eine einteilige Rolle 22 gebildet, die in ihrem mittigen Bereich 23 einen kleineren Durchmesser aufweist und mit diesem Durchmesser-kleineren Bereich 23 in eine durch zwei gebogene, lappenförmige Gehäusefortsätze 24, 25 gebildete hinterschnittene Gehäuseausnehmung eingeschnappt ist. Die Gehäusefortsätze 24, 25 bilden somit zusammen mit der übrigen Aufnahmeöffnung im Gehäuse kreisbogenförmige Lagerteile für den Durchmesser-kleineren, zylindrischen Rollenbereich 23. Seitlich von letzterem sind Durchmesser-größere Rollenbereiche 26, 27 vorhanden, die den Rollen 16, 17 beim Ausführungsbeispiel gemäß Fig. 1 bis 6 vergleichbar sind und das beschriebene Dreipunkt-Auflager 18 zusammen mit dem Transferteil 4 bzw. dessen Transferkante 5 bilden. Die Gehäusefortsätze 24, 25 erstrecken sich im Wesentlichen vergleichbar den in Fig. 5 ersichtlichen Rollen-Lagerausnehmungen 28 benachbart dem Lagerteil 20, jedoch im Mittenbereich des Gehäuses 2, beidseits der Mittenebene 15, und überdies über die Mitte des durch den Durchmesser-kleineren Rollenbereich 23 definierten Kreises, um so die Rolle 22 mit ihrem Bereich 23 in einer hinterschnittenen Gehäuseausnehmung 23' festzuhalten.

In vergleichbarer Weise wäre es auch denkbar, bei der Ausführungsform gemäß den Fig. 1 bis 6 die Rollen 16, 17 anstatt auf den Achsen 21 in hinterschnittenen Gehäuseausnehmungen vergleichbar der Lagerausnehmung 28 einzuschnappen. Zu diesem Zweck wäre in der Darstellung von Fig. 5 die Lagerausnehmung 28 nur mit einem Gehäusefortsatz nach unten über die Kreismitte fortzusetzen, um zur hinterschnittenen Form zu kommen.

In der Ausführungsform des Handgeräts 1 gemäß Fig. 9 und 10 sind die Stützen 14 für das Handgerät 1 und für das erwähnte Dreipunkt-Auflager 18 durch Gleitkufen 29, 30 gebildet, die zusammen eine Gleitfläche 31 definieren. Die Gleitkufen 29, 30 sind am Gehäuse 2 an dessen Unterseite 13 seitlich außen einstückig angeformt, und sie haben bevorzugt eine bogenförmige Unterseite, um so das Gleiten und Kippen des Handgeräts 1 auf dem Substrat 10 zu erleichtern.

In der Schnittdarstellung von Fig. 11 ist noch eine andere Form der Stützen 14 gezeigt, und zwar wiederum mit zwei Rollen 16, 17, die nun - anders als gemäß Fig. 1 bis 6 - auf eine einzelne, durchgehende Achse 32' aufgeschnappt sind; diese Achse 32' erstreckt sich durch einen unteren, schmäleren, mittigen Gehäuseteil 35 des Gehäuses 2 und stützt in dessen Innerem auch den im Gehäuseinneren 36 vorhandenen Abschnitt 37 des zungenförmigen Transferteils 4 ab, der von dort durch die (nicht gezeigte) stirnseitige Gehäuseöffnung nach außen vorsteht.

In den Fig. 12 bis 14 ist schließlich eine derzeit besonders bevorzugte Ausführungsform der Stützen 14 mit Rollen 16, 17 in einer Teil-Schnittdarstellung ähnlich Fig. 10 oder Fig. 11 gezeigt, wobei die Rollen 16, 17 mit einer Achse 32" einteilig als Spritzgussteil vorgesehen sind. Dieser Rollen-Spritzguss-Bauteil 38 wird an der Unterseite des Gehäuses 2 an dort vorgesehenen lappenförmigen Lagerfortsätzen 39, 40 durch Einschnappen befestigt. Hierzu weisen, wie aus Fig. 13 in Verbindung mit dem einen Lagerfortsatz ersichtlich ist, diese Lagerfortsätze 39, 40 eine über eine verengte Schlitzöffnung 41 von unten her zugängliche Lagerausnehmung 42 auf. Die Rollen 16, 17 können auch zur Materialeinsparung mit Ausnehmungen 43 bzw. Speichen 44 ausgebildet sein, wie aus Fig. 14 für die eine Rolle 17 gezeigt ist. Bei einer derartigen Ausbildung der Rollen 16, 17 kann auch eine leichte Federungswirkung erreicht werden, die den gewünschten Steuereffekt bei der Benützung des Handgeräts zusätzlich begünstigt.

Aus Fig. 12 ist schließlich noch ersichtlich, dass das Gehäuse 2, wie bereits vorstehend erwähnt, in an sich herkömmlicher Weise mit zwei Gehäusehälften 2a bzw. 2b ausgebildet ist.

Abweichend von den bisher beschriebenen, dargestellten Ausführungsformen kann beispielsweise auch vorgesehen werden, die bzw. jede Rolle - anstatt sie mit einem Schnappsitz auf eine Achse aufzusetzen - auch auf der jeweiligen Achse mit Hilfe eines Sicherungsringes oder dergl. zu sichern. Die Rollen können aus einem relativ weichen Kunststoffmaterial mit vergleichsweise hoher Reibung bestehen, wie z.B. aus Polyethylen. Andererseits sollten die Gleitkufen 29 im Ausführungsbeispiel gemäß Fig. 9 und 10 oder allgemein eine solche Gleitfläche 31 definierende Teile (gemäß der Darstellung in Fig. 10 könnten auch die beiden Gleitkufen 29, 30 an der Gehäuseunterseite 13 zu einem einheitlichen Gleitteil durchverbunden werden) aus einem härteren, reibungsarmen Kunststoffmaterial, wie z.B. aus Polystyrol, hergestellt werden.

## Patentansprüche

1. Handgerät zum übertragen eines Filmstreifens (11) von einem Band (6) auf ein Substrat (10), mit einem Gehäuse (2), aus dem ein Filmstreifen-Transferteil (4) nach außen vorsteht und in dem eine Filmstreifen-Vorratsspule (7), von der das Band (6) zum Übertragen des Filmstreifens (11) über den Transferteil (4) gezogen wird, sowie eine zur Vorratsspule (7) koaxiale Aufwickelspule (9) drehbar gelagert sind und zur Drehmoment-Übertragung von der Vorratsspule (7) zur Aufwickelspule (9) eine Rutschkupplung (8) vorgesehen ist, wobei auf der Aufwickelspule (9) das leere Band (6) nach übertragen des Filmstreifens (11) am Transferteil (4) aufgewickelt wird, **dadurch gekennzeichnet, dass** an der beim Übertragen des Filmstreifens auf das Substrat (10) diesem Substrat zugewandten unteren Seite (13) des Gehäuses (2) außenseitig im Übergangsbereich (3") zwischen einem den Transferteil (4) aufnehmenden Gehäseteil (3) und einem die Spulen (7, 9) aufnehmenden Gehäuseteil (3') zwei ein Gehäuse-festes Kipplager für das Gehäuse definierende, gesonderte Stützen (14) beidseits der Gehäuse-Hauptmittenebene (15) vorgesehen sind, die zusammen mit dem Transferteil (4) ein Dreipunkt-Auflager (18) auf dem Substrat (10) ergeben.

2. Handgerät nach Anspruch 1, **dadurch gekennzeichnet, dass** die Stützen (14) durch am Gehäuse (2) angeformte, gegenüber dem Gehäuse (2) vorzugsweise verbreiterte Gleitflächen (31), insbesondere in Form von bogenförmigen Gleitkufen (29, 30), gebildet sind.

3. Handgerät nach Anspruch 1, **dadurch gekennzeichnet, dass** die Stützen (14) durch am Gehäuse (2) seitlich angebrachte Rollen (16, 17) gebildet sind.

4. Handgerät nach Anspruch 1, **dadurch gekennzeichnet, dass** die beiden Rollen (16, 17) auf eine durch das Gehäuse (2) hindurchgehende Achse (32') aufgesetzt sind.

5. Handgerät nach Anspruch 4, **dadurch gekennzeichnet, dass** die Achse (32') im Gehäuseinneren (36) zugleich den Transferteil (4) abstützt.

6. Handgerät nach Anspruch 3, **dadurch gekennzeichnet, dass** die beiden Rollen (16, 17) auf gesonderten seitlichen Achsen (21) aufgesetzt sind.

7. Handgerät nach einem der Ansprüche 4 bis 6, **dadurch gekennzeichnet, dass** die Rollen (16, 17) im Schnappsitz auf der (jeweiligen) Achse (21; 32') angebracht sind.

8. Handgerät nach einem der Ansprüche 3 bis 7, **dadurch gekennzeichnet, dass** die seitlichen Rollen (16, 17) in hinterschnittenen Gehäuseausnehmungen eingesetzt, z.B. eingeschnappt sind.

9. Handgerät nach Anspruch 4, **dadurch gekennzeichnet, dass** die Rollen (16, 17) auf einer an der Unterseite des Gehäuses (2) gelagerten Achse (32") angeordnet sind.

10. Handgerät nach Anspruch 9, **dadurch gekennzeichnet, dass** die Achse (32") in an der Unterseite des Gehäuses (2) vorgesehenen Lagerfortsätzen (39, 40) eingeschnappt ist.

11. Handgerät nach Anspruch 9 oder 10, **dadurch gekennzeichnet, dass** die Rollen (16, 17) mit der Achse (32") einteilig, z.B. als Spritzgussteil, ausgebildet sind.

## Claims

1. A hand tool for transferring a film (11) from a tape (6) to a substrate (10), said tool comprising a housing (2) from which a film transfer member (4) projects outwards and in which a film supply reel (7), from which the tape (6) is pulled over the transfer member (4) for transferring the film (11), as well as a winding-up reel (9), which is coaxial to the supply reel (7), are rotatably mounted, and a sliding coupling (8) is provided for a torque transmission from the supply reel (7) to the winding-up reel (9), the empty tape (6) being wound up on the winding-up reel (9) after transfer of the film (11) at the transfer member (4), **characterised in that** two separate supporting means (14) defining a tilting support for the housing, which tilting support is fixed relative to the housing, are externally provided on both sides of the housing main middle plane (15) at the bottom side (13) of the housing (2) which, when transferring the film to the substrate (10), faces this substrate, in a transition region (3") between a housing part (3) accommodating the transfer member (4) and a housing part (3') housing the reels (7, 9), which supporting means, in combination with the transfer member (4), provide a three-point support (18) on the substrate (10).

2. A hand tool according to claim 1, **characterised in that** the supporting means (14) are formed by sliding surfaces (31) moulded to the housing (2) and preferably widened as compared to the housing (2), in particular in the form of arcuate sliding skids (29, 30).

3. A hand tool according to claim 1, **characterised in that** the supporting means (14) are formed by rollers (16, 17) laterally mounted on the housing (2).

4. A hand tool according to claim 1, **characterised in that** the two rollers (16, 17) are put onto an axle (32') which passes through the housing (2).

5. A hand tool according to claim 4, **characterised in that** the axle (32') in the housing interior (36) additionally supports the transfer member (4).

6. A hand tool according to claim 3, **characterised in that** the two rollers (16, 17) are put onto separate lateral axles (21).

7. A hand tool according to any one of claims 4 to 6, **characterised in that** the rollers (16, 17) are mounted in snap fit on the (respective) axle (21; 32').

8. A hand tool according to any one of claims 3 to 7, **characterised in that** the lateral rollers (16, 17) are inserted, e.g. snapped into, undercut housing recesses.

9. A hand tool according to claim 4, **characterised in that** the rollers (16, 17) are arranged on an axle (32") mounted on the bottom side of the housing (2).

10. A hand tool according to claim 9, **characterised in that** the axle (32") is snapped into bearing projections (39, 40) provided on the bottom side of the housing (2).

11. A hand tool according to claim 9 or 10, **characterised in that** the rollers (16, 17) are integrally formed with the axle (32"), e.g. as an injection-moulded part.

## Revendications

1. Appareil à main pour transférer un ruban de film (11) d'une bande (6) sur un support (10), avec un boîtier (2) duquel une partie (4) de transfert de ruban de film dépasse vers l'extérieur et dans lequel une bobine (7) d'alimentation en ruban de film - à partir de laquelle la bande (6) est tirée afin de transférer le ruban de film (11) sur la partie de transfert (4) - et une bobine d'enroulement (9) coaxiale à la bobine d'alimentation (7) sont montées à rotation, et dans lequel est prévu un accouplement à friction (8) pour la transmission de couple de la bobine d'alimentation (7) à la bobine d'enroulement (9), la bande vide (6) étant enroulée sur la bobine d'enroulement (9) à la suite du transfert du ruban de film (11) sur la partie de transfert (4), **caractérisé en ce que** deux supports séparés (14), qui définissent pour le boîtier un palier de basculement solidaire du boîtier, sont prévus de part et d'autre du plan médian principal (15) du boîtier sur la face inférieure (13) du boîtier (2), tournée vers le support (10) lors du transfert du ruban de film sur ce support, extérieurement dans la région de transition (3") entre une partie de boîtier (3) recevant la partie de transfert (4) et une partie de boîtier (3') recevant les bobines (7, 9), supports qui produisent conjointement avec la partie de transfert (4) un appui (18) en trois points sur le support (10).

2. Appareil à main selon la revendication 1, **caractérisé en ce que** les supports (14) sont formés par des surfaces de glissement (41) formées sur le boîtier (2), de préférence élargies par rapport au boîtier (2), notamment sous la forme de patins de glissement (29, 30) arqués.

3. Appareil à main selon la revendication 1, **caractérisé en ce que** les supports (14) sont formés par des galets (16, 17) installés latéralement sur le boîtier (2).

4. Appareil à main selon la revendication 1, **caractérisé en ce que** les deux galets (16, 17) sont montés sur un axe (32') traversant le boîtier (2).

5. Appareil à main selon la revendication 4, **caractérisé en ce que** l'axe (32') soutient en même temps la partie de transfert (4) à l'intérieur (36) du boîtier.

6. Appareil à main selon la revendication 3, **caractérisé en ce que** les deux galets (16, 17) sont montés sur des axes latéraux séparés (21).

7. Appareil à main selon l'une des revendications 4 à 6, **caractérisé en ce que** les galets (16, 17) sont montés en ajustement par enclenchement sur l'axe (respectif) (21 ; 32').

8. Appareil à main selon l'une des revendications 3 à 7, **caractérisé en ce que** les galets latéraux (16, 17) sont insérés, par exemple enclenchés, dans des évidements contre-dépouillés du boîtier.

9. Appareil à main selon la revendication 4, **caractérisé en ce que** les galets (16, 17) sont disposés sur un axe (32") monté sur le dessous du boîtier (2).

10. Appareil à main selon la revendication 9, **caractérisé en ce que** l'axe (32") est enclenché dans des prolongements (39, 40) formant paliers qui sont prévus sur le dessous du boîtier (2).

11. Appareil à main selon la revendication 9 ou 10, **caractérisé en ce que** les galets (16, 17) sont réalisés d'un seul tenant avec l'axe (32"), par exemple sous forme de pièce moulée par injection.
